# EUROPÄISCHE PATENTSCHRIFT

(11) **EP 2 156 954 B1**
(45) Veröffentlichungstag und Bekanntmachung des Hinweises auf die Patenterteilung: **23.07.2014**
(21) Anmeldenummer: 09008496.3
(22) Anmeldetag: 30.06.2009
(51) Int. Cl.: B41F 27/12

(54) **Verfahren zum Betreiben einer Druckmaschine**
Method for operating a printing press
Procédé destiné au fonctionnement d'une presse

(30) Priorität: 23.08.2008 DE 102008039486
(43) Veröffentlichungstag der Anmeldung: 24.02.2010
(73) Patentinhaber: manroland sheetfed GmbH, 63075 Offenbach (DE)
(72) Erfinder: Baldes, Andreas, 65385 Rüdesheim (DE); Hofmann, Hubert, 63868 Groß-Wallstadt (DE); Lindner, Bernd, 63150 Heusenstamm (DE); Rother, Michael, 63322 Rödermark (DE); Schild, Helmut, 61449 Steinbach/Ts. (DE); Schwinn, Klaus, 63069 Offenbach (DE); Seib, Berthold, 63110 Rodgau (DE); Wiese, Holger, 63179 Obertshausen (DE)
(74) Vertreter: Stahl, Dietmar

(56) Entgegenhaltungen:
- EP-A- 0 667 237
- EP-A- 0 834 398
- EP-A- 1 070 583
- EP-A- 1 407 881
- DE-A1- 4 130 359
- DE-A1- 19 941 634
- DE-A1-102004 006 942
- US-A1- 2003 094 111

## Beschreibung

Die Erfindung betrifft ein Verfahren zum Betreiben einer Bogendruckmaschine nach dem Oberbegriff des Anspruchs 1.

Bogendruckmaschinen verfügen über mehrere Druckwerke. Jedes Druckwerk verfügt über einen Druckzylinder, einen auf dem Druckzylinder abrollenden Übertragungszylinder und einen auf dem Übertragungszylinder abrollenden Formzylinder, wobei auf dem Übertragungszylinder eine Übertragungsform wie z. B. ein Gummituch und auf dem Formzylinder eine Druckform wie z. B. eine Druckplatte positioniert ist. Weiterhin verfügt jedes Druckwerk über ein Farbwerk sowie über ein Feuchtwerk. Mithilfe des Farbwerks wird Druckfarbe auf die auf dem Druckformzylinder positionierte Druckform aufgetragen. Mithilfe des Feuchtwerks wird Feuchtmittel auf die auf dem Druckformzylinder positionierte Druckform aufgetragen. Ausgehend vom Formzylinder wird die Druckfarbe auf den Übertragungszylinder und ausgehend vom Übertragungszylinder auf Druckbogen übertragen, die durch einen zwischen dem Übertragungszylinder und Druckzylinder gebildeten Spalt hindurch gefördert werden. Zur Ausführung eines Druckplattenwechsels an einem Druckwerk einer Druckmaschine wird vom Formzylinder des jeweiligen Druckwerks zuerst eine Altdruckplatte entfernt und anschließend eine Neudruckplatte auf dem jeweiligen Formzylinder positioniert, wobei eine Altdruckplatte dadurch vom Formzylinder entfernt wird, dass die Altdruckplatte zuerst entspannt wird, anschließend eine erste Kante der Altdruckplatte ausgespannt sowie freigegeben wird, und darauffolgend nach dem Ausspannen einer zweiten Kante der Druckplatte dieselbe vom Formzylinder abgezogen wird. Zum Positionieren einer Neudruckplatte auf dem jeweiligen Formzylinder wird zuerst eine erste Kante der Neudruckplatte eingespannt, anschließend wird die Neudruckplatte auf den Formzylinder aufgerollt und darauffolgend wird nach dem Einspannen einer zweiten Kante der Neudruckplatte dieselbe auf dem Formzylinder gespannt.

Nach der Praxis wird zum Entfernen einer Altdruckplatte von einem Formzylinder der jeweilige Formzylinder rückwärts bzw. entgegen der Produktionsrichtung drehend angetrieben, wobei zum Positionieren einer Neudruckplatte auf einem Formzylinder der Formzylinder vorwärts bzw. in Produktionsrichtung drehend angetrieben wird. Bei Ausführung eines Druckplattenwechsels an einem Formzylinder eines Druckwerks muss demnach ausgehend vom Produktionsbetrieb zum Entfernen der Altdruckplatte eine Drehrichtungsumkehr des Formzylinders sowie nachfolgend zum Positionieren der Neudruckplatte auf dem Formzylinder erneut eine Drehrichtungsumkehr desselben ausgeführt werden. Nach der Praxis erfolgt das Entspannen der Altdruckplatte, das Ausspannen und Freigeben der ersten Kante der Altdruckplatte sowie das Ausspannen der zweiten Kante der Altdruckplatte jeweils bei stillstehendem Formzylinder. Ebenso erfolgt das Einspannen der ersten Kante sowie der zweiten Kante der Neudruckplatte beim Positionieren derselben auf dem Formzylinder jeweils bei stehendem Formzylinder. Hierdurch wird insgesamt eine relativ lange Zeit zur Durchführung eines Druckplattenwechsels benötigt, wodurch die zum Fortdruck zur Verfügung stehende Zeit reduziert wird.

US 2003/0094111 A1 offenbart ein Verfahren zum automatischen Druckplattenwechsel. Um den automatischen Druckplattenwechsel zu verbessern, weist das Verfahren folgende Schritte auf:
- Abstellen des Plattenzylinders vom Gummituchzylinder,
- Reduzieren der Geschwindigkeit des Plattenzylinders auf eine Rendezvous-Geschwindigkeit, die größer als 0 ist,
- automatisches Einspannen der Druckplatte auf den Plattenzylinder bei der Rendezvous-Geschwindigkeit
und
- Erhöhen der Geschwindigkeit des Plattenzylinders auf eine Druckgeschwindigkeit.

Hiervon ausgehend liegt der vorliegenden Erfindung das Problem zugrunde ein Verfahren zum Betreiben einer Druckmaschine zu schaffen, mit welchem die zum Druckplattenwechsel benötigte Zeit reduziert und damit die zum Fortdruck zur Verfügung stehende Zeit erhöht werden kann.

Dieses Problem wird durch ein Verfahren gemäß Anspruch 1 gelöst. Erfindungsgemäß erfolgt beim Entfernen der Altdruckplatte vom jeweiligen Formzylinder zumindest das Entspannen der Altdruckplatte bei drehendem Formzylinder. Im Sinne der Erfindung wird vorgeschlagen, zumindest das Entspannen der Altdruckplatte beim Entfernen der Altdruckplatte vom jeweiligen Formzylinder bei drehendem Formzylinder auszuführen. Hierdurch kann eine Stillstandszeit des Formzylinders zum Druckplattenwechsel reduziert werden. Letztendlich kann hierdurch die zum Druckplattenwechsel benötigte Zeit verringert und damit die zum Fortdruck zur Verfügung stehende Zeit erhöht werden.

Nach einer vorteilhaften Weiterbildung der hier vorliegenden Erfindung werden sämtliche Schritte beim Entfernen der Altdruckplatte bei drehendem Formzylinder durchgeführt, wobei zum Entfernen der Altdruckplatte sowie zum Positionieren der Neudruckplatte der jeweilige Formzylinder jeweils in derselben Drehrichtung, nämlich vorwärts in Produktionsrichtung, angetrieben wird. Hierdurch können Stillstandszeiten des Zylinders eliminiert werden, weiterhin ist keine Drehrichtungsumkehr für den Formzylinder mehr erforderlich. In diesem Fall kann dann die zum Druckplattenwechsel benötigte Zeit auf ein absolutes Minimum reduziert werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung eines Druckwerks einer Bogendruckmaschine zur Verdeutlichung des erfindungsgemäßen Verfahrens.

Die Erfindung betrifft ein Verfahren zum Betreiben einer Druckmaschine, insbesondere einer Bogendruckmaschine, die mehrere Druckwerke umfasst.

Fig. 1 zeigt eine exemplarische Darstellung eines Druckwerks 1 einer Bogendruckmaschine, wobei das,Druckwerk 1 einen Druckzylinder 2, einen Übertragungszylinder 3, einen Formzylinder 4, ein Farbwerk 5 sowie ein Feuchtwerk 6 umfasst. Auf dem Formzylinder 4 ist eine Druckplatte 7 positioniert, weshalb der Formzylinder 4 auch als Plattenzylinder bezeichnet wird. Auf dem Übertragungszylinder 3 ist ein Gummituch 8 positioniert, weshalb der Übertragungszylinder 3 auch als Gummizylinder bezeichnet wird.

Mit Hilfe des Farbwerks 5 wird Druckfarbe und mit Hilfe des Feuchtwerks 6 Feuchtmittel auf die auf dem Formzylinder 4 positionierte Druckplatte 7 aufgetragen, wobei die Druckplatte 7 die Druckfarbe auf das auf dem Übertragungszylinder 3 positionierte Gummituch 8 überträgt, das letztendlich die Druckfarbe auf einen Bedruckstoffbogen aufträgt, der durch einen Spalt zwischen dem Übertragungszylinder 3 und dem Druckzylinder 2 hindurch bewegt wird.

Die hier vorliegende Erfindung betrifft nun ein Verfahren zur Ausführung eines Druckplattenwechsels an einem Formzylinder 4 mindestens eines Druckwerks 1, wobei zur Ausführung eines Druckplattenwechsels eine Altdruckplatte vom jeweiligen Formzylinder 4 entfernt und eine Neudruckplatte auf dem jeweiligen Formzylinder 4 positioniert wird.

Zur Ausführung eines Druckplattenwechsels ist der Formzylinder 4 vom Übertragungszylinder 3 abgestellt, weiterhin sind die in Fig. 1 dargestellten Farbauftragwalzen 9 des Farbwerks 5 sowie die Feuchtauftragwalze 10 des Feuchtwerks 6 vom Formzylinder 4 abgestellt.

Zum Entfernen einer Altdruckplatte von einem Formzylinder 4 wird die auf dem Formzylinder 4 positionierte Altdruckplatte zuerst entspannt und darauffolgend wird eine erste Kante der auf dem Formzylinder 4 positionierten Altdruckplatte ausgespannt sowie freigegeben. Anschließend wird nach dem Ausspannen einer zweiten Kante der auf dem Formzylinder 4 positionierten Altdruckplatte dieselbe vom Formzylinder abgezogen.

Eine Neudruckplatte wird dadurch auf dem Formzylinder 4 positioniert, dass zuerst eine erste Kante der Neudruckplatte auf dem jeweiligen Formzylinder 4 eingespannt, anschließend die Neudruckplatte auf dem Formzylinder 4 aufgerollt und darauffolgend nach dem Einspannen einer zweiten Kante der Neudruckplatte dieselbe auf dem Formzylinder 4 gespannt wird.

Im Sinne der hier vorliegenden Erfindung erfolgt ein Druckplattenwechsel an einem Formzylinder 4 eines Druckwerks einer Druckmaschine derart, dass beim Entfernen einer Altdruckplatte vom jeweiligen Formzylinder 4 zumindest das Entspannen der Altdruckplatte bei drehendem Formzylinder 4 erfolgt. Erfindungsgemäß erfolgen das Entspannen der Altdruckplatte und das Ausspannen der ersten Kante der Altdruckplatte bei drehendem Formzylinder. Erfindungsgemäß erfolgen darüber hinaus auch das Ausspannen der zweiten Kante der Altdruckplatte und das Abziehen der Altdruckplatte vom Formzylinder 4 bei drehendem Formzylinder 4.

Es liegt demnach im Sinne des erfindungsgemäßen Verfahrens, zumindest einige Teilschritte des Entfernens einer Altdruckplatte von einem Formzylinder 4 bei drehendem Formzylinder 4 auszuführen. Hierdurch kann die Stillstandszeit des Formzylinders 4 reduziert werden. Vorzugsweise erfolgen sämtliche Schritte des Entfernens einer Altdruckplatte vom Formzylinder 4 bei drehendem Formzylinder 4, wodurch dann die Stillstandszeit des Formzylinders 4 beim Entfernen einer Altdruckplatte vom Formzylinder komplett eliminiert werden kann.

Beim Abziehen der Altdruckplatte vom jeweiligen Formzylinder 4 wird die Altdruckplatte erfindungsgemäß derart beschleunigt, dass deren Abziehgeschwindigkeit größer ist als die Umfangsgeschwindigkeit des beim Abziehen drehend angetriebenen Formzylinders 4. Dies erfolgt vorzugsweise mit Hilfe einer Einrichtung, welche die Altdruckplatte erfasst und nach dem Ausspannen der zweiten Kante derart beschleunigt, dass die Abziehgeschwindigkeit größer ist als die Umfangsgeschwindigkeit des Formzylinders 4. Hierzu kann die Einrichtung z. B. zwei Rollen oder Walzen umfassen, die eine höhere Umfangsgeschwindigkeit als der Formzylinder aufweisen, wobei zwischen diesen Rollen bzw. Walzen die Altdruckplatte geklemmt wird. Alternativ kann eine solche Einrichtung Sauger oder Greifer umfassen, welche die Altdruckplatte erfassen und beschleunigen.

Nach einer ersten vorteilhaften Weiterbildung der hier vorliegenden Erfindung wird zum Entfernen der Altdruckplatte vom jeweiligen Formzylinder 4 der jeweilige Formzylinder 4 entgegen der in Fig. 1 durch einen Pfeil visualisierten Produktionsrichtung und damit rückwärts drehend angetrieben, sodass die erste Kante der Altdruckplatte, die zuerst ausgespannt wird, die Nachlaufkante derselben und die zweite Kante der Altdruckplatte, die später ausgespannt wird, die Vorlaufkante derselben ist. Zum Positionieren der Neudruckplatte auf dem Formzylinder 4 wird derselbe in Produktionsrichtung bzw. vorwärtsdrehend angetrieben, sodass die erste Kante der Neudruckplatte der Vorlaufkante derselben und die zweite Kante der Neudruckplatte der Nachlaufkante derselben entspricht, woraus folgt, dass nach dieser Weiterbildung der Erfindung zwischen dem Entfernen der Altdruckplatte und dem Positionieren der Neudruckplatte auf dem jeweiligen Formzylinder 4 eine Drehrichtungsumkehr für den Formzylinder 4 erforderlich ist.

Nach einer weiteren vorteilhaften Weiterbildung der hier vorliegenden Erfindung wird zum Entfernen der Altdruckplatte von Formzylinder 4 der jeweilige Formzylinder 4 in Produktionsrichtung bzw. vorwärtsdrehend angetrieben, wobei dann die erste Kante der zu entfernenden Altdruckplatte der Vorlaufkante derselben und die zweite Kante der zu entfernenden Altdruckplatte der Nachlaufkante derselben entspricht. Zum Positionieren der Neudruckplatte wird der jeweilige Formzylinder 4 dann ebenfalls in Produktionsrichtung bzw. vorwärts angetrieben, wobei dann die erste Kante der Neudruckplatte der Vorlaufkante derselben und die zweite Kante der Neudruckplatte der Nachlaufkante derselben entspricht. Bei dieser Weiterbildung der Erfindung ist keine Drehrichtungsumkehr für den Formzylinder 4 erforderlich, wodurch dann die zum Druckplattenwechsel benötigte Zeit auf ein absolutes Minimum reduziert werden kann. Dann, wenn zum Entfernen der Altdruckplatte vom Formzylinder 4 der Formzylinder 4 ohne Drehrichtungsumkehr in Produktionsrichtung bzw. vorwärts angetrieben wird, können bei einer Druckmaschine, deren Zylinder sämtlich von mindestens einem Hauptantrieb angetrieben werden, im Druckwerk parallel zum Entfernen der Altdruckplatte andere Rüstvorgänge durchgeführt werden, so z.B. ein Gummituchwaschen am Übertragungszylinder des jeweiligen Druckwerks.

Dann, wenn zum Entfernen der Altdruckplatte und zum Positionieren der Neudruckplatte der jeweilige Formzylinder jeweils in der gleichen Drehrichtung angetrieben wird, also vorwärts in Produktionsrichtung, ist es auch möglich, das Entfernen der Altdruckplatte vom jeweiligen Formzylinder 4 und das Positionieren der Neudruckplatte vom jeweiligen Formzylinder 4 überlappend auszuführen, also bereits dann ein erstes Ende einer Neudruckplatte am Formzylinder 4 einzuspannen, wenn die Altdruckplatte noch nicht vollständig vom Formzylinder 4 abgezogen ist. Auch hierdurch kann die zum Druckplattenwechsel benötigte Zeit nochmals reduziert werden.

Dann, wenn zwischen dem Entfernen der Altdruckplatte und dem Positionieren der Neudruckplatte eine Drehrichtungsumkehr für den Formzylinder 4 erforderlich ist, erfolgt das Entfernen der Altdruckplatte sowie das Positionieren der Neudruckplatte getrennt voneinander, nämlich derart, dass eine Neudruckplatte erst dann auf dem jeweiligen Formzylinder 4 positioniert wird, wenn die Altdruckplatte vollständig von demselben entfernt wurde.

Nach einer vorteilhaften Weiterbildung der hier vorliegenden Erfindung erfolgt ein Druckplattenwechsel in mehreren Druckwerken der Druckmaschine jeweils bei drehendem Formzylinder 4 ohne Drehrichtungsumkehr. Der Druckplattenwechsel in mehreren Druckwerken erfolgt dann vorzugsweise druckbogensynchron, und zwar derart, dass in Druckwerken, die in Transportrichtung der Druckbogen gesehen hintereinander positioniert sind, der Druckplattenwechsel derart zeitlich versetzt erfolgt, dass der Zeitversatz des Druckplattenwechsels zwischen zwei unmittelbar hintereinander positionierten Druckwerken der Durchlaufzeit der Druckbogen durch diese Druckwerke der Bogendruckmaschine entspricht, sodass sich bei den nacheinander auszuführenden Druckplattenwechsel jeweils der gleiche Druckbogen im Bereich des jeweiligen Druckwerks befindet. Hierdurch kann das Drucken von Makulatur erheblich reduziert werden.

Dann, wenn beim Entfernen einer Altdruckplatte vom Formzylinder 4 derselbe in Produktionsrichtung bzw. vorwärts angetrieben wird, kann vorgesehen sein, dass eine Greifeinrichtung die zu entfernende Altdruckplatte bei rotierendem Formzylinder 4 durch entsprechende Aussparungen in der Spanneinrichtung der Vorlaufkante der Altdruckplatte erfasst und unmittelbar nach dem Erfassen der Vorlaufkante die Spannschiene geöffnet und die Greifeinrichtung kurzzeitig in ihrer Geschwindigkeit reduziert wird, um so die Altdruckplatte aus der entsprechenden Spannschiene zu ziehen. Die Altdruckplatte kann dann durch geeignete Mittel nach dem Ausspannen der Nachlaufkante von dem Formzylinder 4 abgezogen werden. Alternativ ist es auch möglich, bei vorwärtsdrehendem Formzylinder 4 die Spannschiene der Vorlaufkante der Altdruckplatte zu öffnen und mit Hilfe der Spannschiene des Nachlaufendes die Altdruckplatte aus der Spannschiene der Vorlaufkante zu ziehen, woraufhin die Altdruckplatte gegenüber dem Umfang des Formzylinders 4 vorspringt und mit Hilfe einer Greifeinrichtung ergriffen und nach Ausspannen der Nachlaufkante der Altdruckplatte vom Formzylinder 4 abgezogen werden kann.

Vor dem Positionieren einer Neudruckplatte auf einem Formzylinder 4 wird dieselbe außerhalb des jeweiligen Druckwerks seiten- und umfangsregisterrichtig vorpositioniert, sodass dieselbe dem Formzylinder 4 des jeweiligen Druckwerks 1 seiten- und umfangsregisterrichtig zugeführt werden kann. Das Zuführen einer Neudruckplatte in Richtung auf einen Formzylinder erfolgt vorzugsweise mit Hilfe einer Greifereinrichtung, welche die neue Druckplatte an einer Vorlaufkante erfasst und beschleunigt, um dieselbe dem Formzylinder 4 zuzuführen, wobei zuerst die Vorlaufkante auf dem Formzylinder 4 gespannt wird. Die Greifereinrichtung zum Zuführen einer Neudruckplatte in Richtung auf den jeweiligen Formzylinder 4 wird vorzugsweise über eine Kurvensteuerung winkelgenau zur Bewegung des Formzylinders 4 gesteuert, um so die Neudruckplatte dem jeweiligen Formzylinder 4 auch umfangsregisterrichtig zuzuführen. In diesem Fall ist es dann nicht mehr erforderlich, eine Umfangsregisterkorrektur und Seitenregisterkorrektur im Bereich des Formzylinders auszuführen. Auch hierdurch kann die zum Druckplattenwechsel benötigte Zeit nochmals reduziert werden.

Anstelle einer Greifereinrichtung kann die Vorlaufkante der Neudruckplatte auch alternativ über andere Einrichtungen wie z. B. Rollen, Walzen, Bänder oder Sauger erfasst und beschleunigt werden. Es können hier Einrichtungen verwendet werden, wie Sie zum Beschleunigen und registerrichtigen Zuführen von Druckbögen in eine Bogendruckmaschine verwendet werden.

Beim Positionieren einer Neudruckplatte auf einem Formzylinder 4 eines Druckwerks, wird, wie bereits ausgeführt, nach dem Einspannen des Vorlaufendes der Druckplatte am Formzylinder 4 die Druckplatte auf dem Formzylinder 4 aufgerollt, z. B. mit Hilfe einer Aufbügelwalze, wobei kurz bevor das Nachlaufende der Neudruckplatte die Aufbügelwalze positioniert, die Spanneinrichtung für die Nachlaufkante über die Umfangskontur des Formzylinders 4 geschwenkt wird, sodass dieselbe die Nachlaufkante der Neudruckplatte erfassen und einspannen kann. Alternativ ist es möglich, zum Erfassen der Nachlaufkante der Neudruckplatte eine Greifeinrichtung vorzusehen, welche die Nachlaufkante in einen Kanal des Formzylinders 4 zieht, sodass eine Spanneinrichtung der Nachlaufkante dieselbe erfassen kann. Ebenso ist es alternativ möglich, über die Aufbügelwalze oder eine andere Andrückeinrichtung die Nachlaufkante der Neudruckplatte in einen Spannkanal des Formzylinders 4 zu drücken, sodass die Spanneinrichtung für die Nachlaufkante der Neudruckplatte die Nachlaufkante derselben erfassen kann. Ferner ist es alternativ möglich, dass die Nachlaufkante der Neudruckplatte mit einer Abkantung versehen wird, sodass die Spanneinrichtung für die Nachlaufkante innerhalb der Zylinderkontur des Formzylinders verbleiben kann, wobei eine derartige Abkantung der Nachlaufkante entweder außerhalb der Druckmaschine oder alternativ in der Parkposition der Neudruckplatte im Bereich der Druckmaschine ausgebildet wird.

## Patentansprüche

1. Verfahren zum Betreiben einer Bogendruckmaschine, nämlich zur Ausführung eines Druckplattenwechsels an einem Formzylinder (4) mindestens eines Druckwerks der Bogendruckmaschine, wobei zur Ausführung eines Druckplattenwechsels eine Altdruckplatte vom jeweiligen Formzylinder (4) entfernt und eine Neudruckplatte auf dem jeweiligen Formzylinder (4) positioniert wird, derart, dass die Altdruckplatte zum Entfernen vom jeweiligen Formzylinder (4) zuerst entspannt, anschließend eine erste Kante der Altdruckplatte ausgespannt und darauffolgend nach dem Ausspannen einer zweiten Kante der Altdruckplatte dieselbe vom Formzylinder (4) abgezogen wird, und dass die Neudruckplatte zum Positionieren auf dem jeweiligen Formzylinder (4) zuerst mit einer ersten Kante eingespannt, anschließend auf den Formzylinder (4) aufgerollt und darauffolgend nach dem Einspannen einer zweiten Kante der Neudruckplatte dieselbe auf dem Formzylinder (4) gespannt wird, wobei
- beim Entfernen der Altdruckplatte vom jeweiligen Formzylinder (4) zumindest das Entspannen der Altdruckplatte bei drehendem Formzylinder (4) erfolgt,
- beim Entfernen der Altdruckplatte vom jeweiligen Formzylinder (4) zumindest das Entspannen der Altdruckplatte und das Ausspannen der ersten Kante der Altdruckplatte bei drehendem Formzylinder (4) erfolgt und
- beim Entfernen der Altdruckplatte vom jeweiligen Formzylinder (4) darüber hinaus das Ausspannen der zweiten Kante der Altdruckplatte und das Abziehen der Altdruckplatte vom Formzylinder (4) bei drehendem Formzylinder (4) erfolgt, **dadurch gekennzeichnet, dass** beim Abziehen einer Altdruckplatte vom jeweiligen Formzylinder (4) die Altdruckplatte derart beschleunigt wird, dass deren Abziehgeschwindigkeit größer ist als die Umfangsgeschwindigkeit des drehend angetriebenen Formzylinders (4).

2. Verfahren nach Anspruche 1, **dadurch gekennzeichnet, dass** zum Entfernen der Altdruckplatte der jeweilige Formzylinder (4) entgegen der Produktionsrichtung bzw. rückwärts drehend angetrieben wird, sodass die erste Kante der Altdruckplatte der Nachlaufkante derselben und die zweite Kante der Altdruckplatte der Vorlaufkante derselben entspricht.

3. Verfahren nach Anspruche 1, **dadurch gekennzeichnet, dass** zum Entfernen der Altdruckplatte der jeweilige Formzylinder (4) in Produktionsrichtung bzw. vorwärts drehend angetrieben wird, sodass die erste Kante der Altdruckplatte der Vorlaufkante derselben und die zweite Kante der Altdruckplatte der Nachlaufkante derselben entspricht.

4. Verfahren nach Anspruch 3, **dadurch gekennzeichnet, dass** dann im Druckwerk andere Rustvorgänge, insbesondere ein Gummituschwaschen, parallel zum Druckplattenwechsel durchgeführt wird.

5. Verfahren nach einem der Ansprüche 1 bis 4, **dadurch gekennzeichnet, dass** zum Positionieren die Neudruckplatte der jeweilige Formzylinder (4) in Produktionsrichtung bzw. vorwärts drehend angetrieben wird, sodass die erste Kante der Neudruckplatte der Vorlaufkante derselben und die zweite Kante der Neudruckplafte der Nachlaufkante derselben entspricht.

6. Verfahren nach einem der Ansprüche 1 bis 5, **dadurch gekennzeichnet, dass** der Druckplattenwechsel in mehreren Druckwerken der Bogendruckmaschine derart druckbogensynchron durchgeführt wird, dass in Druckwerken, die in Transportrichtung der Druckbogen gesehen hintereinander positioniert sind, der Drückplattenwechsel derart zeitversetzt erfolgt, dass der Zeitversatz des Druckplattenwechsels zwischen zwei unmittelbar hintereinander positionierten Druckwerken der Durchlaufzeit der Druckbogen durch diese Druckwerke der Bogendruckmaschine entspricht, sodass sich bei den Druckplattenwechseln der gleiche Druckbogen im Bereich des jeweiligen Druckwerks befindet.

7. Verfahren nach einem der Ansprüche 1 bis 6, **dadurch gekennzeichnet, dass** die Neudruckplatten außerhalb der Druckwerke seitenregisterrichtig und/oder umfangsregisterrichtig vorpositioniert werden.

8. Verfahren nach einem der Ansprüche 1 bis 7, **dadurch gekennzeichnet, dass** der Neudruckplatten umfangsregisterrichtig dem jeweiligen Formzylinder (4) zugeführt werden.

9. Verfahren nach einem der Ansprüche 1 bis 8, **dadurch gekennzeichnet, dass** bei Ausführung eines Druckplattenwechsels das Entfernen der Altdruckplatte vom jeweiligen Formzylinder (4) des Druckwerks und das Positionieren der Neudruckplatte auf dem jeweiligen Formzylinder (4) des Druckwerks überlappend erfolgt, nämlich dann, wenn zum Entfernen der Altdruckplatte und zum Positionieren die Neudruckplatte der jeweilige Formzylinder (4) in der gleichen Richtung drehend angetrieben wird.

## Claims

1. A method for operating a sheet-fed printing press, namely for carrying out a printing plate change on a forme cylinder (4), of at least one printing couple of the sheet-fed printing press, wherein for carrying out a printing plate change an old printing plate is removed from the respective forme cylinder (4) and a new printing plate positioned on the respective forme cylinder (4) in such a manner that the old printing plate for removal from the respective forme cylinder (4) is first relaxed, following this a first edge of the old printing plate unclamped and following this after the unclamping of a second edge of the old printing plate the same is pulled off the forme cylinder (4), and that the new printing plate for positioning on the respective forme cylinder (4) is first clamped in with a first edge, following this rolled onto the forme cylinder (4) and following this after the clamping-in of a second edge of the new printing plate the same is clamped onto the forme cylinder (4), wherein
- during the removing of the old printing plate from the respective forme cylinder (4) at least the relaxing of the old printing plate takes place with rotating forme cylinder (4),
- during the removing of the old printing plate from the respective forme cylinder (4) at least the relaxing of the old printing plate and the unclamping of the first edge of the old printing plate takes place with rotating forme cylinder (4) and
- during the removing of the old printing plate from the respective forme cylinder (4) the unclamping of the second edge of the old printing plate and the pulling off of the old printing plate from the forme cylinder (4) additionally takes place with rotating forme cylinder (4), **characterized in that** during the pulling-off of an old printing plate from the respective forme cylinder (4) the old printing plate is accelerated in such a manner that its pulling-off speed is greater than the circumferential speed of the rotatingly driven forme cylinder (4).

2. The method according to Claim 1, **characterized in that** for removing the old printing plate the respective forme cylinder (4) is driven opposite to the production direction or rotating in reverse, so that the first edge of the old printing plate corresponds to the trailing edge of the same and the second edge of the old printing plate to the leading edge of the same.

3. The method according to Claim 1, **characterized in that** for removing the old printing plate the respective forme cylinder (4) is driven in production direction or rotating forwardly, so that the first edge of the old printing plate corresponds to the leading edge of the same and the second edge of the old printing plate to the trailing edge of the same.

4. The method according to Claim 3, **characterized in that** in the printing couple other setting operations, in particular blanket washing, are then carried out parallel to the printing plate change.

5. The method according to any one of the Claims 1 to 4, **characterized in that** for positioning the new printing plate the respective forme cylinder (4) is driven in production direction or rotating forwardly, so that the first edge of the new printing plate corresponds to the leading edge of the same and the second edge of the new printing plate to the trailing edge of the same.

6. The method according to any one of the Claims 1 to 5, **characterized in that** the printing plate change is carried out in multiple printing couples of the sheet-fed printing press print sheet synchronously in such a manner that in printing couples, which seen in transport direction of the print sheets are positioned one behind the other, the printing plate change takes place offset in time in such a manner that the time offset of the printing plate change between two printing couples which are positioned directly behind one another corresponds to the passage time of the print sheets through these printing couples of the sheet-fed printing press, so that during the printing plate changes the same print sheet is located in the region of the respective printing couple.

7. The method according to any one of the Claims 1 to 6, **characterized in that** the new printing plates are pre-positioned side register correctly and/or circumferential register correctly outside the printing couples.

8. The method according to any one of the Claims 1 to 7, **characterized in that** the new printing plates are fed to the respective forme cylinder (4) circumferential register correctly.

9. The method according to any one of the Claims 1 to 6, **characterized in that** when carrying out a printing plate change the removing of the old printing plate from the respective forme cylinder (4) of the printing couple and the positioning of the new printing plate on the respective forme cylinder (4) of the printing couple takes place overlappingly, namely in particular when for removing the old printing plate and for positioning the new printing plate the respective forme cylinder (4) is driven rotating in the same direction.

## Revendications

1. Procédé d'utilisation d'une machine d'impression de feuilles, à savoir pour la réalisation d'un changement de plaque d'impression sur un cylindre porte-cliché (4) d'au moins une unité d'impression de la machine d'impression de feuilles, dans lequel, pour réaliser un d'un changement de plaque d'impression, une plaque d'impression usagée est retirée du cylindre porte-cliché (4) respectif et une plaque d'impression neuve est positionnée sur le cylindre porte-cliché (4) respectif de manière à ce que la plaque d'impression usagée à retirer du cylindre porte-cliché (4) respectif soit d'abord desserrée puis qu'un premier bord de la plaque d'impression usagée soit desserré et qu'ensuite, après le desserrage d'un second bord de la plaque d'impression usagée, celui-ci soit retiré du cylindre porte-cliché (4) et que la plaque d'impression neuve à positionner sur le cylindre porte-cliché (4) respectif soit d'abord serrée par un premier bord, puis roulée sur le cylindre porte-cliché (4) et ensuite, après le serrage d'un second bord de la plaque d'impression neuve, celui-ci soit serré sur le cylindre porte-cliché (4), sachant que,
- lors du retrait de la plaque d'impression usagée du cylindre porte-cliché (4) respectif, au moins le desserrage de la plaque d'impression usagée est effectué pendant que le cylindre porte-cliché (4) tourne,
- lors du retrait de la plaque d'impression usagée du cylindre porte-cliché (4) respectif, au moins le desserrage de la plaque d'impression usagée et le desserrage du premier bord de la plaque d'impression usagée sont effectués pendant que le cylindre porte-cliché (4) tourne et que,
- lors du retrait de la plaque d'impression usagée du cylindre porte-cliché (4) respectif, le desserrage du second bord de la plaque d'impression usagée et le retrait de la plaque d'impression usagée du cylindre porte-cliché (4) soient en outre effectués pendant que le cylindre porte-cliché (4) tourne,
**caractérisé en ce que**, lors du retrait d'une plaque d'impression usagée du cylindre porte-cliché (4) respectif, la plaque d'impression usagée est accélérée de manière à ce que sa vitesse de retrait soit supérieure à la vitesse circonférentielle du cylindre porte-cliché (4) entraîné en rotation.

2. Procédé selon la revendication 1, **caractérisé en ce que**, pour retirer la plaque d'impression usagée, le cylindre porte-cliché (4) respectif est entraîné en rotation dans le sens inverse au sens de production ou vers l'arrière, de sorte que le premier bord de la plaque d'impression usagée correspond au bord de traînage de celle-ci et le second bord de la plaque d'impression usagée au bord d'amorce de celle-ci.

3. Procédé selon la revendication 1, **caractérisé en ce que**, pour retirer la plaque d'impression usagée, le cylindre porte-cliché (4) respectif est entraîné en rotation dans le sens de production ou vers l'avant, de sorte que le premier bord de la plaque d'impression usagée correspond au bord d'amorce de celle-ci et le second bord de la plaque d'impression usagée au bord de traînage de celle-ci.

4. Procédé selon la revendication 3, **caractérisé en ce que**, ensuite, dans l'unité d'impression, d'autres opérations d'adaptation, en particulier un lavage du cylindre porte-blanchet, sont réalisées parallèlement au changement de plaque d'impression.

5. Procédé selon une des revendications 1 à 4, **caractérisé en ce que**, pour positionner la plaque d'impression neuve, le cylindre porte-cliché (4) respectif est entraîné en rotation dans le sens de production ou vers l'avant, de sorte que le premier bord de la plaque d'impression neuve correspond au bord d'amorce de celle-ci et le second bord de la plaque d'impression neuve au bord de traînage de celle-ci.

6. Procédé selon une des revendications 1 à 5, **caractérisé en ce que** le changement de plaque d'impression est réalisé dans plusieurs unités d'impression de la machine d'impression de feuilles en synchronisant les feuilles d'impression de manière à ce que, dans les unités d'impression qui sont positionnées successivement vues dans le sens de transport des feuilles d'impression, le changement de plaque d'impression ait lieu avec un décalage chronologique tel que le décalage chronologique du changement de plaque d'impression entre deux unités d'impression positionnées successivement corresponde au temps de passage des feuilles d'impression dans ces unités d'impression de la machine d'impression de feuilles, de sorte que, lors du changement de plaque d'impression, la même feuille d'impression se trouve au niveau de l'unité d'impression respective.

7. Procédé selon une des revendications 1 à 6, **caractérisé en ce que** les plaques d'impression neuves sont pré-positionnées hors des unités d'impression en suivant le registre latéral et/ou en suivant le registre circonférentiel.

8. Procédé selon une des revendications 1 à 7, **caractérisé en ce que** les plaques d'impression neuves sont acheminées au cylindre porte-cliché (4) respectif en suivant le registre circonférentiel.

9. Procédé selon une des revendications 1 à 8, **caractérisé en ce que**, en réalisant un changement de plaque d'impression, le retrait de la plaque d'impression usagée du cylindre porte-cliché (4) respectif et le positionnement de la plaque d'impression neuve sur le cylindre porte-cliché (4) respectif de l'unité d'impression sont réalisés avec un chevauchement, à savoir lorsque, pour retirer la plaque d'impression usagée et pour positionner la plaque d'impression neuve, le cylindre porte-cliché (4) respectif est entraîné en rotation dans le même sens.
